# EUROPÄISCHE PATENTANMELDUNG

(11) **EP 1 088 768 A2**
(43) Veröffentlichungstag der Anmeldung: **04.04.2001**
(21) Anmeldenummer: 00120559.0
(22) Anmeldetag: 20.09.2000
(51) Int. Cl.: B65D 33/25, B65D 33/20, A44B 19/16

(54) **Reissverschluss mit einer Klebestoff-Schicht**

(30) Priorität: 30.09.1999 DE 19946990; 20.10.1999 DE 19951050
(71) Anmelder: ASF Verwaltungs GmbH, 90518 Altdorf (DE)
(72) Erfinder: Siegel, Karl-Heinz, Dr., 90482 Nürnberg (DE)
(74) Vertreter: Zinnecker, Armin, Dipl.-Ing.

(57) **Zusammenfassung**

Ein Haftverschluß, insbesondere ein Haftverschlußband, vorzugsweise aus Kunststoff, besitzt einen eine Nut (3) aufweisenden Nutteil und einen einen Vorsprung (4) aufweisenden Eingreifteil. Um eine einfache Wiederverschlußmöglichkeit zu schaffen weist der Vorsprung (4) einen kolbenförmigen Querschnitt auf. Zwischen der Nut (3) und dem Vorsprung (4) ist ein Spiel vorhanden. Die Nut (3) und/oder der Vorsprung (4) ist mit Klebstoff (8) versehen.

## Beschreibung

Die Erfindung betrifft einen Haftverschluß, insbesondere ein Haftverschlußband, vorzugsweise aus Kunststoff. Sie betrifft ferner einen wiederverschließbaren Beutel oder eine wiederverschließbare Verpackung oder ein sonstiges wiederverschließbares Behältnis, vorzugsweise aus Kunststoff, mit einem Haftverschluß oder einem Haftverschlußband. Die Erfindung betrifft schließlich ein Verfahren zum Herstellen eines derartigen Haftverschlusses oder Haftverschlußbandes sowie zum Herstellen eines derartigen wiederverschließbaren Beutels oder einer wiederverschließbaren Verpackung.

Für die Wiederverschließbarkeit von Beuteln und Verpackungen sind bereits eine Vielzahl von Verschlüssen und Verschlußbändern bekannt. Dabei handelt es sich meistens um Verschlußbänder, die endlos extrudiert werden und aus zwei Strängen bestehen. Die beiden Stränge sind oft mit zwei oder mehreren Haken ausgerüstet, die gegenseitig ineinandergreifen. Ein Ausführungsbeispiel ist in Fig. 1 gezeigt. Bei einer anderen Art von Verschlußbändern besitzt ein Strang eine mit Haken versehene Nut, während der andere Strang eine pfeilspitzenartigen Haken hat, der in die Nut eingreift. Ein Ausführungsbeispiel ist in Figur 2 gezeigt. Auch die einstückige Herstellung der Verschlüsse beziehungsweise der Verschlußbänder mit den Beuteln beziehungsweise Verpackungen sind bekannt.

In den Beutelöffnungen angebracht, werden diese Verschlüsse an den sogenannten Grifflappen durch Aufziehen geöffnet und durch Zudrücken oder Entlangstreifen mit Daumen und Zeigefinger geschlossen. Die vorbekannten Verschlüsse haben allerdings den Nachteil, daß Nut und Hakenspitze oder Haken und Doppelhaken zum Ineinandergreifen genau übereinander zu liegen kommen müssen und dann mit einigem Widerstand ineinandergedrückt werden müssen, was dem Benutzer meist sehr schwer fällt und oft nicht gelingt. Es bleiben dann die Beutel oder Verpackungen offen, und der Inhalt verdirbt oder verstaubt oder wird sonstigen negativen Umwelteinflüssen eingesetzt.

Besonders bei Verpackungen von Lebensmitteln, wo diese Verschlüsse zunehmend eingesetzt werden, ist dieser Nachteil besonders störend, soll doch nach Teilentnahmen der verbleibende Rest verschlossen und geschützt werden. Das Schließen dieser Verschlüsse wird noch dadurch besonders erschwert, daß die Nuten und Haken sehr klein sind und es oft nicht gelingt, sie präzise in Eingriff zu bringen. Zum richtigen Schließen bedarf es also einiger Geschicklichkeit und guter Augen.

In Einzelhaushalten werden meist nur kleine Portionen verbraucht und deshalb Teilentnahmen gewünscht. Dort bevorzugt man in besonderem Maße eine Wiederverschlußmöglichkeit. Andererseits werden diese Einzelhaushalte sehr häufig von älteren Menschen bewohnt, die nicht nur an Geschicklichkeit verloren haben, sondern auch schlechter sehen und dann häufig mit dem komplizierten Verschließen nicht zurecht kommen.

Aufgabe der Erfindung ist es, bei einem Haftverschluß beziehungsweise Haftverschlußband oder bei einem wiederverschließbaren Beutel beziehungsweise einer wiederverschließbaren Verpackung eine einfache Wiederverschlußmöglichkeit zu schaffen.

Erfindungsgemäß wird diese Aufgabe durch die Merkmale des Anspruchs 1 gelöst. Der Haftverschluß beziehungsweise das Haftverschlußband sind vorzugsweise aus Kunststoff hergestellt. Sie besitzen einen eine Nut aufweisenden Nutteil und einen einen Vorsprung aufweisenden Eingreifteil. Der Vorsprung weist einen kolbenförmigen Querschnitt auf. Die Nut und/oder der Eingreifteil ist beziehungsweise sind mit Klebstoff versehen. Dadurch, daß der Vorsprung einen kolbenförmigen Querschnitt aufweist, kann er auf einfache Weise in die Nut eingeführt werden. Die Einführung des Kolbens in die Nut kann beinahe blind geschehen, zumal eine gewisse Vorführung der beiden Verschlußbänder beziehungsweise Verschlußteile gegeben ist. Der Kolben ist in der Nut durch den Klebstoff gesichert. Die erfindungsgemäße Wiederverschluß-Verbindung ist auf einfache Weise herstellbar und zuverlässig gesichert.

Unter einer Nut im Sinne der Erfindung ist ein U-förmiges Teil (U-Teil) zu verstehen, welches durch zwei seitliche Schutzstege begrenzt ist. Durch das U-förmige Teil wird ein Aufnahmeteil für das den Vorsprung aufweisende Eingreifteil gebildet. Das U-förmige Teil kann gleichzeitig als Führungsteil für das Eingreifteil fungieren. Die Nut bzw. das U-förmige Teil einerseits und das den Vorsprung aufweisende Eingreifteil andererseits sind derart aufeinander abgestimmt, daß zwischen beiden Teilen ein Spiel vorhanden ist. Die Befestigung der Teile wird nicht durch einen Formschluß bewirkt oder unterstützt, sondern ausschließlich durch den Klebstoff erzeugt. Dadurch ist die Verbindung leichter herstellbar. Gleichwohl wird das Füllgut durch die Schutzstege des U-förmigen Teils zuverlässig vor dem Kleber geschützt.

Vorteilhafte Weiterbildungen sind in den Unteransprüchen beschrieben.

Vorzugsweise ist der Boden der Nut, der auch als Nut-Grund bezeichnet werden kann, mit Klebstoff versehen. Dort ist der Klebstoff durch die Seitenstege der Nut vor Verschmutzung geschützt. Er kann nicht durch Staub, Körner, Puder, Krümel oder Ähnlichem verschmutzt und seiner Klebekraft beraubt werden. Der Klebstoff liegt sicher eingebettet im Grund der Nut.

Vorzugsweise wird ein lebensmittelechter Klebstoff verwendet, beispielsweise eine lebensmittelechte Dauer-Klebemasse, die den kolbenförmigen Vorsprung des Eingreifteils genügend festhält.

Vorzugsweise weist der Klebstoff eine wiederholte mehrmalige Klebekraft auf. Da Teilentnahmen, beispielsweise von Lebensmitteln, überwiegend nur wenige Male vorkommen, ist in vielen Anwendungsfällen eine wiederholte mehrmalige Klebekraft ausreichend.

Anstatt eines Spezial-Klebers kann auch ein geeignetes Co-Extrudat verwendet werden, welches eine ausreichende Mehrmals-Klebekraft oder Dauer-Klebekraft besitzt. Dazu sind zahlreiche Kombinationen von neueren Kunststoffen bekannt, die eine gewisse Klebekraft aufweisen.

Der Haftverschluß beziehungsweise das Haftverschlußband sind vorzugsweise aus dem Kunststoff Polyäthylen LDPE hergestellt. Sie können allerdings auch aus jedem anderen Kunststoff hergestellt werden, wobei vorzugsweise derselbe Kunststoff verwendet wird, aus dem der Beutel oder die Verpackung beziehungsweise deren Folie beziehungsweise Teile dieser Folie bestehen.

Die Befestigungsteile des Haftverschlußbandes oder Teile des Haftverschlusses können auch coextrudiert werden, um eine sicherere Verbindung mit den Wandungen der Verpackung zu gewährleisten, oder um ein schnelleres Befestigen ― zum Beispiel durch Schweißen bei niedrigeren Temperaturen ― mit den Folienwänden der Verpackung zu erreichen.

Eine weitere vorteilhafte Weiterbildung ist dadurch gekennzeichnet, daß der Haftverschluß beziehungsweise das Haftverschlußband mit einer Originalitätssicherung versehen ist. Dabei handelt es sich vorzugsweise um einen Originalitätssicherungs-Abziehverschluß oder eine Perforation. Die Originalitätssicherungs-Abziehverschlüsse können oberhalb oder auch unterhalb des Haftverschlusses an den Fahnen oder Grifflappen des Verschlusses angebracht sein, um dem Käufer zu garantieren, daß die Verpackung nicht schon einmal geöffnet worden ist. Ebenso kann eine Originalitätssicherung an der den Haftverschluß überstehenden Folie auch durch eine Perforation erfolgen.

Der kolbenförmige Eingreifteil kann eine konkave Form aufweisen, um die Haftung zu erhöhen. Zur weiteren Erhöhung der Haftung kann er statt dessen oder zusätzlich auch noch Noppen aufweisen, beispielsweise einige dünne Noppen.

Vorzugsweise verlaufen die Stege der Nut schräg nach innen. Hierdurch wird die Nut-Öffnung besser gegen Verschmutzung der Haft-Einrichtung geschützt.

Die Nut ist vorzugsweise durch eine Folie abgedeckt, beispielsweise durch eine hauchdünne Folie, um eine Berührung mit dem einzufüllenden Lebensmittel zu vermeiden. Diese Folie wird beim Einführen des kolbenförmigen Eingreifteils durchstoßen.

Nach einer weiteren vorteilhaften Weiterbildung sind an den oberen Rändern der Stege der Nut dünne Lappen, beispielsweise zwei dünne Lappen, angebracht, um die Klebemasse im Nut-Grund noch besser zu schützen. Die Lappen verhindern das Eindringen von Partikeln aller Art. Sie sind vorzugsweise so dünn und geschmeidig, daß sie das leichte Zusammenführen von Kolben und Nut nicht beeinträchtigen.

Neben dem kolbenförmigen Eingreifteil können zwei zusätzliche Stege vorgesehen sein. Hierdurch wird verhindert, daß Klebstoff beziehungsweise Haftmittel unmittelbar mit dem Beutelinhalt in Berührung kommt. Nach einer weiteren vorteilhaften Weiterbildung ist der Boden der zwischen dem kolbenförmigen Eingreifteil und den zusätzlichen Stegen gebildeten weiteren Nuten mit Klebstoff versehen. Hierdurch kann die Haftung noch erheblich erhöht werden.

Ein Verfahren zum Herstellen eines Haftverschlusses oder eines Haftverschlußbandes oder zum Herstellen eines wiederverschließbaren Beutels oder einer wiederverschließbaren Verpackung ist erfindungsgemäß dadurch gekennzeichnet, daß der Verschluß beziehungsweise das Verschlußband extrudiert wird und daß der Klebstoff beim Extrudieren des Verschlusses beziehungsweise des Verschlußbandes aufgebracht wird. Der Klebstoff kann dabei durch einen Extruder, beispielsweise einen kleinen Extruder, aufgebracht werden.

Eine einstückige Herstellung der Verschlußteile des Haftverschlusses beziehungsweise Haftverschlußbandes mit dem Beutel oder der Verpackung entspricht ausdrücklich dem Wesen der Erfindung. Ein Verfahren zur Herstellung eines wiederverschließbaren Beutels oder einer wiederverschließbaren Verpackung ist dementsprechend erfindungsgemäß dadurch gekennzeichnet, daß der Haftverschluß beziehungsweise das Haftverschlußband mit dem wiederverschließbaren Beutel beziehungsweise der wiederverschließbaren Verpackung einstückig hergestellt wird.

Vorzugsweise wird der Beutel beziehungsweise die Verpackung durch eine sogenannte Inline-Fertigung hergestellt. Dabei wird der wiederverschließbare Beutel oder die wiederverschließbare Verpackung aus einer Folienbahn hergestellt, und der Haftverschluß beziehungsweise das Haftverschlußband wird auf die Folienbahn aufgespritzt. In diesem Fall geschieht das Aufbringen des Klebstoffes vorzugsweise nach der Verbindung des Nutprofiles mit der einen Folienbahn und vor dem Zusammenführen mit der zweiten Folienbahn, auf die der Kolben vorher aufgespritzt wurde und dieser in die Nut eingeführt wird. Das Aufbringen des Klebstoffes kann durch Leim-Auftraggeräte oder, insbesondere bei Spezial-Haftmassen, durch einen Extruder beziehungsweise kleinen Extruder geschehen.

Um dem Klebstoff beziehungsweise Haftstoff eine bessere Haftung im Nut-Grund oder auch an sonstigen Stellen der Nut und/oder des kolbenförmigen Eingreifteils zu verschaffen, kann eine Vorbehandlung der Nut beziehungsweise des Nut-Grundes beziehungsweise der sonstigen Oberflächen vorteilhaft oder erforderlich sein, wobei die Vorbehandlung vorzugsweise stattfindet, nachdem die die Nut beziehungsweise die sonstigen Flächenbereiche, die mit dem Klebstoff in Berührung kommen sollen, tragende Bandhälfte extrudiert wurde. Diese Vorbehandlung geschieht vorzugsweise durch Aufrauhen der Nut-Grund-Oberfläche oder sonstigen Oberfläche, wobei dieses Aufrauhen vorzugsweise durch Beflammung erfolgt. Dies kann durch sogenannte Vorbehandlungsgeräte geschehen, mittels derer Folien zum Druck vorbehandelt werden.

Ausführungsbeispiele der Erfindung werden nachstehend anhand der beigefügten Zeichnung im einzelnen erläutert. Dort sind verschiedene Querschnitte von Verschlußbändern gezeigt, nämlich in
- Fig. 1: ein Verschlußband mit mehreren Haken bekannter Art,
- Fig. 2: ein Verschlußband mit einem pfeilspitzenartigen Haken bekannter Art,
- Fig. 3: ein Verschlußband mit einem Eingreifteil, dessen Vorsprung einen kolbenförmigen Querschnitt aufweist und bei dem der Nut-Grund mit Klebstoff versehen ist,
- Fig. 4: eine abgewandelte Ausführungsform der Fig. 3,
- Fig. 5: eine weitere Abwandlung, bei der das Verschlußband mit einem Beutel verbunden ist,
- Fig. 6: eine weitere abgewandelte Ausführungsform, bei der der Kolben teilweise mit Kleber versehen ist,
- Fig. 7: eine weitere Abwandlung mit Lappen,
- Fig. 8: eine abgewandelte Ausführungsform, bei der zusätzliche Stege vorhanden sind und
- Fig. 9: die Ausführungsform gemäß Figur 8 mit Dreipunkt-Haftung.

Die Figur 3 stellt einen Querschnitt des erfindungsgemäßen Verschlusses der einfachsten Art dar. Der Verschluß besteht aus zwei Bändern oder Streifen 1, 2, wobei der Streifen 1 des Nutteils eine Nut 3 aufweist und der Streifen 2 des Eingreifteils einen Vorsprung 4 mit einem kolbenförmigen Querschnitt aufweist. Die Nut 3 wird von zwei Stegen 5, 6 gebildet und begrenzt, die im wesentlichen rechtwinklig vom Streifen 1 abstehen. In dem Nut-Grund 7 zwischen den Stegen 5, 6 befindet sich ein Klebstoff 8, beispielsweise ein lebensmittelechter Spezialkleber oder ein mehrfach klebendes Extrudat. In dem in Figur 3 gezeigten verschlossenen Zustand berührt die vordere Endfläche des Kolbens 4 den Klebstoff im Nut-Grund 7. Zwischen den inneren, einander gegenüberliegenden Seitenwänden der Stege 5, 6 und den äußeren Seitenwänden des Vorsprungs 7 besteht jeweils ein Abstand. Durch das hierdurch gebildete Spiel zwischen Nut 3 und Vorsprung 4 wird die Einführung des Vorsprungs 4 in die Nut 3 erleichtert.

Zur Herstellung eines Beutels werden an den Streifen 1, 2 die Fahnen 9, 10 der die Verpackung bildenden Folie befestigt (siehe Figur 1). Diese Folien können allerdings auch an den Profilrücken der Nut 3 und des Kolbens 4 angebracht werden und über die Grifflappen 11, 12 der Streifen 1,2, die zum Öffnen des Beutels beziehungsweise der Verpackung dienen, hinausragen, um einen Originalitäts-Verschluß aufzunehmen.

In der Ausführungsform gemäß Fig. 4 weist der Kolben 14 eine konkave Form auf, um die Haftung zu erhöhen. Der Kolben 14 ist an seinem vorderen Ende konkav gekrümmt, so daß er besser mit dem Klebstoff 13 bzw. der Haftmasse, die sich im Nut-Grund befindet, in Kontakt kommt. Die Grifflappen 15 und 16 sind für eine andere Art der Verarbeitung der Wiederverschluß-Einrichtung verschieden lang. Die Stege, die die Nut zwischen sich einschließen, sind gekrümmt. Sie bilden eine C-Form, also eine runde, einem Kreis angenäherte Form. Die runde Form erstreckt sich über einen Winkelbereich von etwa 180°. Auch bei der Ausführungsform nach Fig. 4 besteht zwischen den Stegen und den äußeren Enden des Kolbens 14 ein Abstand, so daß durch das hierdurch gebildete Spiel zwischen Nut und Kolben die Einführung des Kolbens in die Nut erleichtert wird.

In der Ausführungsform gemäß Figur 5 sind die Stege 17, 18 der Nut schräg nach innen veraufend angeordnet, um die Öffnung der Nut gegen Verschmutzung der Haft-Einrichtung besser zu schützen. Der Kolben 19 ist stempelförmig ausgeführt. Er besitzt also an seinem vorderen Ende eine Verbreiterung, um die mit dem Klebstoff in Kontakt kommende Fläche zu vergrößern und damit die Haftung zu verbessern. An den Fahnen 9, 10 sind die Folienbahnen der Seitenwände der Verpackung 20, 21 angebracht.

Bei der Ausführungsform gemäß Figur 6 hat der Kolben 22 in Übereinstimmung mit der Ausführungsform gemäß Figur 5 eine stempelartige Ausformung, wobei der Stempel allerdings etwas breiter ist. Darüber hinaus trägt der Kolben 22 an seiner vorderen Endfläche einige dünne Noppen 23, die die Haftung im Nut-Grund erhöhen. Anstelle der Noppen können auch entsprechende Haftmittel wie Co-Extrudate oder Kleber angebracht werden. Es ist allerdings auch möglich, auf die Noppen Co-Extrudate oder Kleber anzubringen.

Bei der Ausführungsform gemäß Figur 7 sind an den Stegen 5, 6 der Nut feine bewegliche Spitzen 24, 25 angebracht, die nach innen ragen, so daß die Haftmasse im Nut-Grund vor dem Eindringen von Partikeln aller Art geschützt wird. In der Ausführungsform gemäß Figur 7 weisen die einander gegenüberliegenden Enden der Spitzen 24, 25 einen geringen Abstand voneinander auf. Es ist allerdings auch möglich, daß diese Spitzen einander berühren oder geringfügig überlappen. Die Folien der Verpackungswände 26, 27 sind mit den Profilen in deren Mitte an den Stellen 28 und 29 befestigt.

Bei der Ausführungsform nach Fig. 8 ist auf beiden Seiten des Kolbens 30 jeweils ein zusätzlicher Steg 31, 32 angebracht, die in einem jeweils gleichen Abstand von dem Kolben 30 verlaufen und die etwas länger sind als der Kolben 30. Die Stege der Nut greifen in die Zwischenräume ein, die zwischen den Kolben 30 und jedem zusätzlichen Steg 31, 32 gebildet werden. Auch hier ist ein deutliches Spiel vorhanden. Der Kolben 30 ist an seinem vorderen Ende mit einem Haftmittel 33 ausgerüstet. Die beiden zusätzlichen Stege 31, 32 schützen davor, daß das Haftmittel 33 unmittelbar mit dem Beutelinhalt in Berührung kommt. Im Nut-Grund 34 ist ebenfalls Haftmittel 37 vorgesehen.

Bei der Ausführungsform gemäß Figur 9 ist die Möglichkeit einer Dreipunkt-Haftung dargestellt. In den Nuten, die zwischen dem Kolben 30 und den zusätzlichen Stegen 31 und 32 gebildet werden, sind weitere Haftstoffe 35 und 36 eingebracht, die im zusammengefügten Zustand mit den vorderen beziehungsweise äußeren Stirnflächen beziehungsweise Endflächen der gegenüberliegenden Stege in Berührung kommen. Hierdurch werden zwei zusätzliche Haftpunkte geschaffen, wodurch die Haftung noch erheblich erhöht werden kann.

Nach dem Aufbringen der Haftmasse im Nut-Grund kann die Nut durch eine hauchdünne Folie abgedeckt werden, um eine Berührung mit dem einzufüllenden Lebensmittel zu vermeiden. Diese Folie wird dann beim Einführen des Kolbens durchstoßen. Nut und Kolben können zusammen mit der Verpackungsfolie einstückig hergestellt werden. Das Haftmittel befindet sich vorzugsweise im Nut-Grund. Stattdessen oder zusätzlich können auch die Kolben 4, 14, 19, 22 in bestimmten Fällen Haftmittel tragen. Als Klebemasse ist sowohl Kleber als auch Co-Extrudat möglich.

## Patentansprüche

1. Haftverschluß, insbesondere Haftverschlußband, vorzugsweise aus Kunststoff, mit einem eine Nut (3) aufweisenden Nutteil und einem einen Vorsprung (4) aufweisenden Eingreifteil,
dadurch gekennzeichnet,
daß der Vorsprung (4) einen kolbenförmigen Querschnitt aufweist,
daß zwischen der Nut (3) und dem Vorsprung (4) ein Spiel vorhanden ist
und daß die Nut (3) und/oder der Vorsprung (4) mit Klebstoff (8) versehen ist.

2. Haftverschluß beziehungsweise Haftverschlußband nach Anspruch 1, dadurch gekennzeichnet, daß der Boden (7) der Nut (3) mit Klebstoff (8) versehen ist.

3. Haftverschluß beziehungsweise Haftverschlußband nach Anspruch 1 oder 2, dadurch gekennzeichnet, daß der Klebstoff lebensmittelecht ist.

4. Haftverschluß beziehungsweise Haftverschlußband nach einem der vorhergehenden Ansprüche, dadurch gekennzeichnet, daß der Klebstoff (8) eine wiederholte mehrmalige Klebekraft aufweist.

5. Haftverschluß beziehungsweise Haftverschlußband nach einem der vorhergehenden Ansprüche, dadurch gekennzeichnet, daß der Klebstoff ein Co-Extrudat ist.

6. Haftverschluß beziehungsweise Haftverschlußband nach einem der vorhergehenden Ansprüche, dadurch gekennzeichnet, daß der Haftverschluß beziehungsweise das Haftverschlußband aus LDPE gefertigt ist.

7. Haftverschluß bzw. Haftverschlußband nach einem der vorhergehenden Ansprüche, dadurch gekennzeichnet, daß der Haftverschluß bzw. das Haftverschlußband ganz oder teilweise durch Co-Extrusion hergestellt ist.

8. Haftverschluß beziehungsweise Haftverschlußband nach einem der vorhergehenden Ansprüche, dadurch gekennzeichnet, daß die Nut (3) beziehungsweise das Eingreifteil beziehungsweise der Vorsprung (4) im Bereich des Klebstoffs vorbehandelt ist.

9. Haftverschluß beziehungsweise Haftverschlußband nach einem der vorhergehenden Ansprüche, dadurch gekennzeichnet, daß der Haftverschluß beziehungsweise das Haftverschlußband mit einer Originalitätssicherung versehen ist, vorzugsweise einem Originalitätssicherung-Abziehverschluß oder einer Perforation.

10. Haftverschluß beziehungsweise Haftverschlußband nach einem der vorhergehenden Ansprüche, dadurch gekennzeichnet, daß der Vorsprung (19, 22) eine konkave Form oder eine Stempelform aufweist.

11. Haftverschluß beziehungsweise Haftverschlußband nach einem der vorhergehenden Ansprüche, dadurch gekennzeichnet, daß die Stege (17, 18) der Nut schräg nach innen verlaufen.

12. Haftverschluß beziehungsweise Haftverschlußband nach einem der vorhergehenden Ansprüche, dadurch gekennzeichnet, daß die Nut durch eine Folie abgedeckt ist.

13. Haftverschluß beziehungsweise Haftverschlußband nach einem der vorhergehenden Ansprüche, dadurch gekennzeichnet, daß an den oberen Rändern der Stege (5, 6) der Nut dünne Lappen (24, 25) angebracht sind.

14. Haftverschluß beziehungsweise Haftverschlußband nach einem der vorhergehenden Ansprüche, dadurch gekennzeichnet, daß neben dem Vorsprung (30) zwei zusätzliche Stege (31, 32) vorgesehen sind.

15. Haftverschluß beziehungsweise Haftverschlußband nach einem der vorhergehenden Ansprüche, dadurch gekennzeichnet, daß der Boden der zwischen dem Vorsprung (30) und den zusätzlichen Stegen (31, 32) gebildeten weiteren Nuten mit Klebstoff (35, 36) versehen ist.

16. Wiederverschließbarer Beutel oder wiederverschließbare Verpackung, vorzugsweise aus Kunststoff,
gekennzeichnet, durch
einen Haftverschluß oder ein Haftverschlußband nach einem der Ansprüche 1 bis 15.

17. Wiederverschließbarer Beutel oder wiederverschließbare Verpackung nach Anspruch 16, dadurch gekennzeichnet, daß der wiederverschließbare Beutel beziehungsweise die wiederverschließbare Verpackung und der Haftverschluß beziehungsweise das Haftverschlußband einstückig sind.

18. Verfahren zum Herstellen eines Haftverschlusses oder eines Haftverschlußbandes nach einem der Ansprüche 1 bis 15 oder zum Herstellen eines wiederverschließbaren Beutels oder einer wiederverschließbaren Verpackung nach Anspruch 16 oder 17,
dadurch gekennzeichnet,
daß der Verschluß beziehungsweise das Verschlußband extrudiert wird und daß der Klebstoff beim Extrudieren des Verschlußbandes aufgebracht wird.

19. Verfahren nach Anspruch 18, dadurch gekennzeichnet, daß der Klebstoff durch einen Extruder aufgebracht wird.

20. Verfahren zum Herstellen eines wiederverschließbaren Beutels oder einer wiederverschließbaren Verpackung nach Anspruch 16 oder 17,
dadurch gekennzeichnet,
daß der Haftverschluß beziehungsweise das Haftverschlußband mit dem wiederverschließbaren Beutel beziehungsweise der wiederverschließbaren Verpackung einstückig hergestellt wird.

21. Verfahren nach Anspruch 20, dadurch gekennzeichnet, daß der wiederverschließbare Beutel beziehungsweise die wiederverschließbare Verpackung aus einer Folienbahn hergestellt wird und daß der Haftverschluß beziehungsweise das Haftverschlußband auf die Folienbahn aufgespritzt wird.

22. Verfahren nach Anspruch 20 oder 21, dadurch gekennzeichnet, daß der Klebstoff nach dem Verbinden des Nutteils mit einer Folienbahn aufgebracht wird.

23. Verfahren nach einem der Ansprüche 18 bis 22, dadurch gekennzeichnet, daß die Nut beziehungsweise der Vorsprung vor dem Aufbringen des Klebstoffes vorbehandelt wird.
